# EUROPÄISCHE PATENTSCHRIFT

(11) **EP 2 344 302 B1**
(45) Veröffentlichungstag und Bekanntmachung des Hinweises auf die Patenterteilung: **03.07.2013**
(21) Anmeldenummer: 09736190.1
(22) Anmeldetag: 08.10.2009
(51) Int. Cl.: B25B 27/10

(54) **WERKZEUGVORRICHTUNG ZUM ANSCHLUSS EINES KUNSTSTOFFROHRES**
TOOL DEVICE FOR CONNECTION OF A PLASTIC PIPE
SYSTÈME D'OUTIL POUR RACCORDER UN TUYAU EN PLASTIQUE

(30) Priorität: 10.10.2008 DE 102008051284
(43) Veröffentlichungstag der Anmeldung: 20.07.2011
(73) Patentinhaber: Uponor Innovation AB, 73061 Virsbo (SE)
(72) Erfinder: KAUFMANN, Bernd, 97437 Hassfurt (DE)
(74) Vertreter: Epping - Hermann - Fischer
(86) Internationale Anmeldenummer: PCT/EP2009/063112
(87) Internationale Veröffentlichungsnummer: WO 2010/040812

(56) Entgegenhaltungen:
- EP-A1- 1 406 358
- EP-A2- 0 598 173
- DE-A1- 19 949 797
- DE-B3-102007 007 294
- US-A1- 2003 204 943

## Beschreibung

Die Erfindung betrifft eine Werkzeugvorrichtung zum Anschluss eines Kunststoffrohres, insbesondere eines Kunststoff/Metall-Verbundrohres an einem Fitting mit Press- oder Schiebehülse, gemäß dem Oberbegriff der unabhängigen Ansprüche 1 und 2.

Derartige werkzeugvorrichtungen sind aus den Druckschriften DE 42 38 700 C2 und DE 199 49 797 A1 bekannt.

Die DE 199 49 797 A1 beschreibt eine Vorrichtung mit einem Gehäuse, in dem ein Antrieb untergebracht ist, der einen Motor und ein von ihm angetriebenes Antriebselement aufweist. Mit ihm ist eines von zwei Pressteilen beim Pressvorgang gegenüber dem anderen Pressteil einer Presseinheit bewegbar. Um die Vorrichtung so auszubilden, dass mit ihr bei konstruktiv einfacher Ausbildung und einfacher Handhabung eine einwandfreie Verpressung gewährleistet ist, ist die Vorrichtung als Elektrowerkzeug ausgebildet. An das Gehäuse des Elektrowerkzeuges schließen hintereinander das Antriebselement und die Presseinheit an. Dadurch ergibt sich eine konstruktiv einfache Ausbildung. Die Vorrichtung eignet sich zum Einsatz im sanitären Bereich zum unlösbaren Verbinden von Rohren, Rohrstücken und dergleichen.

Aus der EP 0 598 173 A2 ist eine Vorrichtung zur Befestigung von verbindungselementen an Rohrleitungen mit zwei zueinander bewegbaren Anschlagplatten bekannt. Die Erfindung schlägt vor, einen Spindelantrieb für die Bewegung zumindest einer der Anschlagplatten vorzusehen. Auf diese Weise wird einerseits eine leichte, preisgünstige und betriebssichere Konstruktion geschaffen, die mit geringen Handhabungskräften bedienbar ist und dadurch bediensicher ist, dass sie keine hydraulischen oder pneumatischen Leitungen aufweist, die Leckagen aufweisen können. Weiterhin eignet sich eine derartige Vorrichtung für die Anbringung elektrischer Antriebe, inbesondere für die Ankopplung von bereits vorhandenen elektrischen Werkzeugen, wie beispielsweise einer Bohrmaschine oder einem Akkuschrauber.

Aus der US 2003/0204943 A1 ist ein Handwerkzeug für das Aufweiten eines Rohrendes zum Einführen eines Fittings und für das Pressen einer Schiebehülse über das Rohr und den Fitting bekannt. Das Werkzeug weist einen austauschbaren, aufweitbaren Kopf für das Einführen innerhalb eines Endes des Rohres auf. Weiter weist das Werkzeug eine Greif- und Presseinheit auf, um den Fitting und die Schiebehülse zu greifen und um die Schiebehülse über das Rohr und den Fitting zu pressen.

Für den Anschluss von Kunststoffrohren, insbesondere Kunststoff/Metall-Verbundrohren ist es bekannt, sogenannte innendichtende Pressfittingsysteme einzusetzen. Hierbei wird das anzuschließende Rohr auf eine Stützhülse des Fittingkörpers geschoben und mit Hilfe einer das Rohrende umgebenden Presshülse gegen die Stützhülse verpresst. Ein Beispiel für ein derartiges Pressfittingsystem findet sich in der DE 101 37 078 C1.

Je nach den Nennweiten der anzuschließenden Rohre kann ein innendichtendes Pressfittingsystem insoweit von Nachteil sein, als die in das Rohr eingeschobene Stützhülse zu einer Querschnittsverengung führt, die mit einer Erhöhung der Strömungswiederstände einhergeht. Daher sind für den Anschluss von Kunststoffrohren auch Fittingsysteme bekannt, bei denen das Rohr an seinem anzuschließenden Ende aufgeweitet wird und das so aufgeweitete Rohrende auf die Stützhülse eines Fittingkörpers aufgeschoben wird. Der Innendurchmesser der Stützhülse ist dabei im wesentlichen gleich dem Innendurchmesser des anzuschließenden Rohres. Anschließend wird dann auf das aufgeweitete und auf der Stützhülse befindliche Rohrende axial eine Schiebehülse aufgezogen. Es ist aber auch möglich, die axiale Fixierung des angeschlossenen Rohrendes mit Hilfe einer Presshülse zu realisieren. Ein Beispiel für eine derartige Rohrverbindung findet sich in WO 02/077510 A1.

Ein Beispiel für ein bei Schiebehülsen Fittingsystemen erforderliches Aufweitwerkzeug ist in der EP 1 674 241 B1 angedeutet. Ein derartiges Aufweitwerkzeug weist mehrere radial auseinanderfahrbare Segmente auf, zwischen die zentrisch ein Dorn eingeschoben wird, der dann zum radialen Ausrücken der Aufweitsegmente führt, um ein zuvor auf die Aufweitsegmente aufgeschobenes Rohrende aufzuweiten.

Für die Verpressung von Pressfittingen existieren Verpresswerkzeuge, die ebenfalls maschinell arbeiten (siehe z. B. WO 2004/096499 A1, EP 0 611 613 B1 und EP 0 504 490 B1). Der Montageaufwand zum Anschluss eines Rohres an einem Schiebenhülsenfitting ist also wegen der beiden Montageschritte Aufweitung und Aufschieben beziehungsweise Verpressen erhöht.

Aufgabe der Erfindung ist es daher, eine Werkzeugvorrichtung zum Anschluss eines Kunststoffrohres an einen Fitting mit Press- oder Schiebehülse zu schaffen, wobei die Pressvorrichtung den erhöhten Montageaufwand zumindest teilweise kompensiert.

Zur Lösung dieser Aufgabe wird eine Werkzeugvorrichtung gemäß dem Anspruch 1 oder 2 vorgeschlagen. Weitere Ausgestaltungen sind Gegenstand der Unteransprüche.

Somit wird mit der Erfindung eine Werkzeugvorrichtung zum Anschluss eines Kunststoffrohres, insbesondere Kunststoff/Metall-Verbundrohres an einen Fitting mit Press- oder Schiebehülse vorgeschlagen, wobei die Werkzeugvorrichtung versehen ist mit
- einer Werkzeugvorrichtung zum Anschluss eines Kunststoffrohres, insbesondere Kunststoff/Metall-Verbundrohres, an einen Fitting mit Press- oder Schiebehülse, mit einem Gehäuse,
- einem maschinell betreibbaren Antriebselement, das wahlweise längs einer ersten Bewegungsrichtung oder längs einer zweiten Bewegungsrichtung bewegbar ist,
- einem Rohraufweitwerkzeug zum Aufweiten eines auf einer Stützhülse eines Fittings aufschiebbaren Rohrendes, und
- einem Presshülsen-Presswerkzeug oder einem Schiebehülsen-Schiebewerkzeug zum Pressen einer Presshülse auf das auf die Stützhülse des Fittings aufgeschobene aufgeweitete Rohrende oder zum Aufschieben einer Schiebehülse auf das auf die Stützhülse aufgeschobene aufgeweitete Rohrende,
- wobei das Antriebselement bei Bewegung längs der ersten Bewegungsrichtung das Rohraufweitwerkzeug und bei Bewegung längs der zweiten Bewegungsrichtung das Presshülsen-Presswerkzeug oder das Schiebehülsen-Schiebewerkzeug betätigt.

Mit der Erfindung wird also ein Kombiwerkzeug vorgeschlagen, dessen maschinell betreibbares Antriebselement wahlweise für ein Rohraufweitwerkzeug oder ein Werkzeug für eine Presshülse beziehungsweise eine Schiebehülse betätigt wird. Hierbei befinden sich beide Werkzeuge (Aufweitwerkzeug und Presshülsen-Presswerkzeug beziehungsweise Schiebenhülsen-Schiebewerkzeug) an/in einem gemeinsamen Gehäuse, an/in dem das Antriebselement wahlweise längs einer ersten Bewegungsrichtung oder längs einer zweiten Bewegungsrichtung bewegbar ist. Die Bewegung des Antriebswerkzeuges kann dabei translatorisch oder rotatorisch erfolgen. Entscheidend ist, dass durch entsprechende Betätigung eines Betätigungselements (z. B. Schalter oder dergleichen) mit dem Antriebselement entweder das Rohraufweitwerkzeug oder das Press-Schiebewerkzeug betrieben werden kann.

Das Antriebselement ist zweckmäßigerweise translatorisch und maschinell bewegbar. Die maschinelle Bewegung des Antriebselements erfolgt zweckmäßigerweise hydraulisch. Die dazu erforderliche Hydraulikvorrichtung weist eine Kolben-Zylindereinheit auf, wobei der Kolben an zwei gegenüberliegenden Stirnseiten der Zylindereinheit aus dieser herausgeführt ist, um je nach Bewegungsrichtung entweder das Rohraufweitwerkzeug oder das Presswerkzeug beziehungsweise das Schiebewerkzeug zu betätigen.

Die Erfindung wird nachfolgend an Hand mehrerer Ausführungsbeispiele näher beschrieben. Im einzelnen zeigen dabei:
Fig. 1 eine schematische Darstellung eines kombinierten Verpress- und Aufweitwerkzeuges in demjenigen Zustand, in dem das Presswerkzeug betrieben werden kann,
Fig. 2 eine Darstellung des Presswerkzeuges gemäß Fig. 1 bei betätigtem Presswerkzeug,
Fig. 3 eine schematische Darstellung eines kombinierten Verpress- und Aufweitwerkzeuges in demjenigen Zustand, in dem das Aufweitwerkzeug betrieben werden kann,
Fig. 4 eine Darstellung des Aufweitwerkzeuges gemäß Fig. 1 bei betätigtem Aufweitwerkzeug,
Fig. 5 eine schematische Darstellung eines kombinierten Schiebehülsen- und Aufweitwerkzeuges in demjenigen Zustand, in dem das Schiebehülsenwerkzeug betätigt werden kann, und
Fig. 6 eine Darstellung des Schiebehülsenwerkzeugs gemäß Fig. 1 bei betätigtem Schiebehülsenwerkzeug.

In den Fign. 1 bis 4 ist ein erstes Ausführungsbeispiel einer Kombi-Werkzeugvorrichtung 10 gezeigt, bei der eine Antriebseinheit 12 wahlweise für den Betrieb eines Rohraufweitwerkzeuges 14 oder eines Presshülsen-Presswerkzeuges 16 genutzt wird. Bei der Antriebseinheit 12 handelt es sich um einen hydraulischen Antrieb einer Kolben-Zylindereinheit 18, die einen Kolben 20 und einen Zylinder 22 aufweist. Der Kolben 20 weist eine erste Kolbenstange 24 und eine zweite Kolbenstange 26 auf, die aus dem Zylinder 22 an dessen beiden gegenüberliegenden Stirnwänden 28, 30 herausgeführt sind. Die erste Kolbenstange 24 weist Andruckrollen 32 zum Betreiben des Presswerkzeuges auf, während die zweite Kolbenstange 26 als Aufspreizdorn 34 ausgebildet ist, der zentrisch zwischen Aufweitsegmente 38 des Aufweitwerkzeuges 14 hineingefahren werden kann. Bei den Press- und Rohraufweitwerkzeugen 16, 14 handelt es sich um an sich handelsübliche und bekannte Werkzeuge, auf die im Rahmen der Beschreibung der Erfindung nicht weiter eingegangen wird. Die beiden Werkzeuge befinden sich an den gegenüberliegenden Enden eines Werkzeuggehäuses 40, das ferner eine Hydraulikpumpe 42 und ein Umschaltventil 44 aufweist.

In der Stellung des Umschaltventils 44 gemäß Fig. 1 lässt sich bei Aktivierung der Hydraulikpumpe 42 der Kolben 20 in Richtung auf das Presswerkzeug 16 vorbewegen. Im Presswerkzeug 16 befindet sich ein Pressfitting 46 mit Stützhülse 48, auf diese aufgeschobenem Rohrende 50 und mit das Rohrende 50 von außen umgebender Presshülse 52. Fig. 2 zeigt die Situation bei aktiviertem Presswerkzeug 16, wobei der Pressfitting 46 verpresst ist.

Das anzuschließende Rohr 50 kann zuvor mit Hilfe des Aufweitwerkzeuges 14 bei Verwendung der Werkzeugvorrichtung 10 aufgeweitet worden sein. Dies ist in den Fign. 3 und 4 dargestellt. Hierzu befindet sich gemäß Fig. 3 das Umschaltventil 44 in derjenigen Position, in der der Kolben 20 bei Aktivierung der Hydraulikpumpe 42 in Richtung auf das Rohraufweitwerkzeug 14 beziehungsweise dessen Aufweitsegment 38 bewegt wird. Im aufgeweiteten Zustand des Aufweitwerkzeuges 14 ergibt sich dann die Situation gemäß Fig. 4.

In den Fign. 5 und 6 ist eine alternativ ausgestaltete Werkzeugvorrichtung 10' gezeigt, die ebenfalls über ein Rohraufweitwerkzeug 14 verfügt, im Unterschied zur Werkzeugvorrichtung 10 der Fign. 1 bis 4 jedoch mit einem Schiebewerkzeug 16' versehen ist. Soweit die einzelnen Bestandteile und Elemente der Werkzeugvorrichtung 10' denjenigen der Werkzeugvorrichtung 10 entsprechen beziehungsweise gleichen, sind sie in den Fign. 5 und 6 mit den gleichen Bezugszeichen wie in den Fign. 1 bis 4 bezeichnet.

Im Ausführungsbeispiel der Fign. 5 und 6 wird nun für den Anschluss des aufgeweiteten Rohres 50 an den Fitting 46' auf das aufgeweitete Rohr 50 axial eine Schiebehülse 52' aufgezogen. Hierzu weist das Schiebewerkzeug 16' ein einen Bund 54 des Fittings 46' umgreifendes Umgreifelement 56 auf, gegen das ein an einem Außenflansch 58 der Schiebehülse 52' anliegendes Schiebeelement 60 geschoben wird, und zwar mit Hilfe des ersten Kolbens 24. Im vollständig aufgeschobenen Zustand der Schiebehülse 52' stellt sich dann die Situation gemäß Fig. 6 dar.

## Patentansprüche

1. Werkzeugvorrichtung zum Anschluss eines Kunststoffrohres, insbesondere Kunststoff/Metall-Verbundrohres, an einen Fitting mit Presshülse, mit
- einem Gehäuse (40),
- einem Rohraufweitwerkzeug (14) zum Aufweiten eines auf einer Stützhülse (48) eines Fittings (46) aufschiebbaren Rohrendes (50), und
- einem Presshülsen-Presswerkzeug (16) zum Pressen einer Presshülse (52) auf das auf die Stützhülse (48) des Fittings (46') aufgeschobene aufgeweitete Rohrende (50), **dadurch gekennzeichnet, dass**
- die Werkzeugvorrichtung ein maschinell betreibbares Antriebselement (20), das wahlweise längs einer ersten Bewegungsrichtung oder längs einer zweiten Bewegungsrichtung bewegbar ist, aufweist
- wobei das Antriebselement (20) bei Bewegung längs der ersten Bewegungsrichtung das Rohraufweitwerkzeug (14) und bei Bewegung längs der zweiten Bewegungsrichtung das Presshülsen-Presswerkzeug (16) betätigt.

2. Werkzeugvorrichtung zum Anschluss eines Kunststoffrohres, insbesondere Kunststoff/Metall-Verbundrohres, an einen Fitting mit Schiebehülse, mit
- einem Gehäuse (40),
- einem Rohraufweitwerkzeug (14) zum Aufweiten eines auf einer Stützhülse (48) eines Fittings (46) aufschiebbaren Rohrendes (50), und
- einem Schiebehülsen-Schiebewerkzeug (16') zum Aufschieben einer Schiebehülse (52') auf das auf die Stützhülse (48) aufgeschobene aufgeweitete Rohrende (50),
**dadurch gekennzeichnet, dass**
- die Werkzeugvorrichtung ein maschinell betreibbares Antriebselement (20), das wahlweise längs einer ersten Bewegungsrichtung oder längs einer zweiten Bewegungsrichtung bewegbar ist, aufweist,
- wobei das Antriebselement (20) bei Bewegung längs der ersten Bewegungsrichtung das Rohraufweitwerkzeug (14) und bei Bewegung längs der zweiten Bewegungsrichtung das Schiebehülsen-Schiebewerkzeug (16') betätigt.

3. Werkzeugvorrichtung nach einem der Ansprüche 1 oder 2, **dadurch gekennzeichnet, dass** das Antriebselement (20) translatorisch maschinell bewegbar ist.

4. Werkzeugvorrichtung nach einem der Ansprüche 1 bis 3, **dadurch gekennzeichnet, dass** das Antriebselement hydraulisch bewegbar ist.

5. Werkzeugvorrichtung nach dem Anspruch 4, **dadurch gekennzeichnet, dass** das Antriebselement (20) als Kolben einer hydraulischen Kolben-Zylindereinheit (18) ausgebildet ist, wobei der Kolben eine erste und eine zweite Kolbenstange (24, 26) aufweist, die jeweils aus gegenüberliegenden Stirnwänden (28, 30) der Kolben-Zylindereinheit (18) herausgeführt sind.

6. Werkzeugvorrichtung nach Anspruch 5, **dadurch gekennzeichnet, dass** die erste Kolbenstange (24, 26) Andruckrollen (32) zum Betreiben des Presswerkzeuges (16) beziehungsweise Schiebewerkzeuges (16') aufweist.

7. Werkzeugvorrichtung nach einem der Ansprüche 5 oder 6, **dadurch gekennzeichnet, dass** die zweite Kolbenstange (26) als Aufspreizdorn (34) ausgebildet ist, der zentrisch zwischen Aufweitsegmente (38) des Rohraufweitwerkzeuges (14) hineingefahren werden kann.

## Claims

1. Tool device for connection of a plastic pipe, especially a composite plastic/metal pipe, to a fitting having a compression sleeve, the tool device comprising
- a housing (40),
- a pipe expanding tool (14) for expanding a pipe end (50) that can be slid onto a supporting sleeve (48) of a fitting (46) and
- a compression sleeve pressing tool (16) for pressing a compression sleeve (52) onto the expanded pipe end (50) pushed onto the supporting sleeve (48) of the fitting (46'),
wherein
- the tool device has a mechanically drivable drive element (20), which can be displaced selectively along a first direction of movement or along a second direction of movement and
- the drive element (20) actuating the pipe expanding tool (14) in the case of movement along the first direction of movement and actuating the compression sleeve pressing tool (16) in the case of movement along the second direction of movement.

2. Tool device for connection of a plastic pipe, especially a composite plastic/metal pipe, to a fitting having a sliding sleeve, the tool device comprising
- a housing (40),
- a pipe expanding tool (14) for expanding a pipe end (50) that can be slid onto a supporting sleeve (48) of a fitting (46) and
- a sliding sleeve sliding tool (16') for sliding a sliding sleeve (52') onto the expanded pipe end (50) slid onto the supporting sleeve (48),
wherein
- the tool device has a mechanically drivable drive element (20), which can be displaced selectively along a first direction of movement or along a second direction of movement and
- the drive element (20) actuating the pipe expanding tool (14) in the case of movement along the first direction of movement and actuating the sliding sleeve sliding tool (16') in the case of movement along the second direction of movement.

3. Tool device according to either of Claims 1 and 2, **characterized in that** the drive element (20) can be mechanically moved in a translatory manner.

4. Tool device according to one of Claims 1 to 3, **characterized in that** the driving element can be moved hydraulically.

5. Tool device according to Claim 4, **characterized in that** the drive element (20) is formed as a piston of a hydraulic piston-cylinder unit (18), the piston having a first and a second piston rod (24, 26), which are respectively led out from opposite end walls (28, 30) of the piston-cylinder unit (18).

6. Tool device according to Claim 5, **characterized in that** the first piston rod (24, 26) has pressing rollers (32) for operating the pressing tool (16) or sliding tool (16').

7. Tool device according to either of Claims 5 and 6, **characterized in that** the second piston rod (26) is formed as a spreading mandrel (34), which can be moved in centrally between expanding segments (38) of the pipe expanding tool (14).

## Revendications

1. Dispositif d'outillage pour raccorder un tuyau en plastique, en particulier un tuyau composite plastique/métal, à un raccord avec une douille de pressage, comprenant :
- un boîtier (40),
- un outil d'élargissement de tuyau (14) pour élargir une extrémité de tuyau (50) pouvant être enfilée sur une douille de support (48) d'un raccord (46), et
- un outil de pressage de douille de pressage (16) pour presser une douille de pressage (52) sur l'extrémité de tuyau (50) élargie enfilée sur la douille de support (48) du raccord (46'), **caractérisé en ce que**
- le dispositif d'outillage présente un élément d'entraînement (20) pouvant être entraîné par machine, qui peut être déplacé de manière sélective le long d'une première direction de déplacement ou le long d'une deuxième direction de déplacement,
- l'élément d'entraînement (20), lors du déplacement le long de la première direction de déplacement, actionnant l'outil d'élargissement de tuyau (14) et lors du déplacement le long de la deuxième direction de déplacement, actionnant l'outil de pressage de douille de pressage (16).

2. Dispositif d'outillage pour raccorder un tuyau en plastique, en particulier un tuyau composite plastique/métal, à un raccord avec une douille de pressage, comprenant :
- un boîtier (40),
- un outil d'élargissement de tuyau (14) pour élargir une extrémité de tuyau (50) pouvant être enfilée sur une douille de support (48) d'un raccord (46), et
- un outil de coulissement de douille coulissante (16') pour enfiler une douille coulissante (52') sur l'extrémité de tuyau (50) élargie enfilée sur la douille de support (48),
**caractérisé en ce que**
- le dispositif d'outillage présente un élément d'entraînement (20) pouvant être entraîné par machine, qui peut être déplacé de manière sélective le long d'une première direction de déplacement ou le long d'une deuxième direction de déplacement,
- l'élément d'entraînement (20), lors du déplacement le long de la première direction de déplacement, actionnant l'outil d'élargissement de tuyau (14) et lors du déplacement le long de la deuxième direction de déplacement, actionnant l'outil de coulissement de douille coulissante (16').

3. Dispositif d'outillage selon l'une quelconque des revendications 1 ou 2, **caractérisé en ce que** l'élément d'entraînement (20) peut être déplacé en translation par machine.

4. Dispositif d'outillage selon l'une quelconque des revendications 1 à 3, **caractérisé en ce que** l'élément d'entraînement peut être déplacé hydrauliquement.

5. Dispositif d'outillage selon la revendication 4, **caractérisé en ce que** l'élément d'entraînement (20) est réalisé sous forme de piston d'une unité cylindre-piston hydraulique (18), le piston présentant une première et une deuxième tige de piston (24, 26), qui sont guidées à chaque fois hors de parois frontales opposées (28, 30) de l'unité cylindre-piston (18).

6. Dispositif d'outillage selon la revendication 5, **caractérisé en ce que** la première tige de piston (24, 26) présente des rouleaux de pressage (32) pour faire fonctionner l'outil de pressage (16) ou l'outil de coulissement (16').

7. Dispositif d'outillage selon l'une quelconque des revendications 5 ou 6, **caractérisé en ce que** la deuxième tige de piston (26) est réalisée sous forme de mandrin d'écartement (34), qui peut être enfoncé centralement entre des segments d'élargissement (38) de l'outil d'élargissement de tuyau (14).
